# EUROPÄISCHE PATENTSCHRIFT

(11) **EP 0 902 938 B1**
(45) Veröffentlichungstag und Bekanntmachung des Hinweises auf die Patenterteilung: **19.04.2000**
(21) Anmeldenummer: 97926990.9
(22) Anmeldetag: 02.06.1997
(51) Int. Cl.: G09F 7/18, G09F 7/22

(54) **HALTER FÜR WENDETAFELN OD. DGL.**
HOLDER FOR SWIVELLING PANELS OR THE LIKE
SUPPORT POUR PANNEAUX PIVOTANTS OU SIMILAIRE

(30) Priorität: 07.06.1996 DE 19623895
(43) Veröffentlichungstag der Anmeldung: 24.03.1999
(73) Patentinhaber: "DURABLE" HUNKE & JOCHHEIM GMBH & CO. KOMMANDITGESELLSCHAFT, D-58636 Iserlohn (DE)
(72) Erfinder: MAIER-HUNKE, Horst, Werner, D-58640 Iserlohn (DE)
(74) Vertreter: Böning, Manfred, Prof.Dr.-Ing.
(86) Internationale Anmeldenummer: DE9701155
(87) Internationale Veröffentlichungsnummer: WO9748087

(56) Entgegenhaltungen:
- US-A- 4 403 761
- US-A- 4 684 099

## Beschreibung

Die Erfindung betrifft einen Halter für Wendetafeln und/oder Wendetaschen bzw. -hüllen, die im Bereich des oberen und unteren Endes eines ihrer Ränder mit Schwenklagern für jeweils am oberen und unteren Rand des Halters in Reihe angeordnete Zapfen versehen sind.

Halter der vorstehenden Art werden in größerem Umfang u.a. in Büros, Labors, Werkstätten und Supermärkten eingesetzt. Sie sind leicht handhabbar und ermöglichen dem Anwender einen schnellen Zugriff zu in Sachverzeichnissen, Stücklisten, Normblättern, Preislisten und ähnlichen Unterlagen enthaltenen Informationen. Um unterschiedlichen örtlichen Gegebenheiten Rechnung tragen zu können, sind die Halter regelmäßig so ausgebildet, daß sie sich sowohl an Wänden als auch an Haltesäulen befestigen lassen. Bekannt sind Halter, bei denen für beide vorgenannten Befestigungsarten Schrauben verwendet werden, die entweder als Holzschrauben in Wanddübel oder aber als Gewindeschrauben in Gewindebohrungen von Haltesäulen eingeschraubt werden. Die bekannten Halter vermögen insofern nicht voll zu befriedigen, als sie beim Einsatz in Verbindung mit Haltesäulen keine Veränderung der Lage des Halters gegenüber der Säule zulassen.

Der Erfindung liegt die Aufgabe zugrunde, einen Halter zu schaffen, der unter Zuhilfenahme leicht austauschbarer Zubehörteile sowohl eine Einstellung der Winkellage des Halters gegenüber der Längsachse einer Haltesäule als auch eine Höheneinstellung des Halters auf der Haltesäule erlaubt und der sich darüber hinaus in bekannter Weise zur Wandbefestigung eignet. Diese Aufgabe wird bei einem Halter der in Betracht gezogenen Gattung dadurch gelöst, daß er einen Grundkörper mit Klemmbacken aufweist, die zur Lagerung eines um eine quer zur Längsachse der Zapfen verlaufende Achse schwenkbaren, mit einer Querbohrung für eine Haltesäule versehenen, walzenförmigen Einsatzes geeignet sind.

Der erfindungsgemäße Halter bietet den Vorteil, daß er in Verbindung mit von walzenförmigen Einsätzen gebildeten Zubehörteilen besser als bekannte Halter an örtliche und anwendungsspezifische Gegebenheiten anpaßbar ist. Die Nutzung von Klemmbacken zur Halterung der Einsätze ermöglicht nicht nur eine schnelle und bequeme Anbringung sowie einen Austausch der letzteren, sondern gestattet auch bei Verwendung des Halters in Verbindung mit Haltesäulen eine der jeweiligen Situation angepaßte Einstellung der Höhen-bzw. Winkellage des Halters gegenüber der Haltesäulen.

Weitere Einzelheiten und Merkmale der Erfindung ergeben sich aus den Unteransprüchen und der nachstehenden Beschreibung einer in der beigefügten Zeichnung dargestellten, besonders vorteilhaften Ausführungsform. Es zeigen:
Fig. 1 eine Draufsicht auf die Vorderseite eines Halters,
Fig. 2 die Seitenansicht des Halters gemäß Fig. 1,
Fig. 3 die Draufsicht auf die Rückseite des Halters gemäß Fig. 1,
Fig. 4 die Ansicht des Halters gemäß Fig. 1 von oben,
Fig. 5 einen Querschnitt des Halters im Bereich der Linie V-V in Fig. 1,
Fig. 6 einen Querschnitt des Halters im Bereich der Linie VI-VI in Fig. 1,
Fig. 7 im vergrößerten Maßstab den oberen Teil der Fig. 1,
Fig. 8 einen Längsschnitt durch einen eine Aufnahme für einen Einsatz bildenden Teil des Halters gemäß Fig. 1,
Fig. 9 den Längsschnitt gemäß Fig. 8 mit einem in der Aufnahme festgeklemmten ersten Einsatz,
Fig. 10 die mit Hilfe des in Fig. 9 dargestellten Einsatzes gegebene Möglichkeit der Veränderung der Winkelposition eines auf eine Haltesäule gesteckten Halters,
Fig. 11 den Längsschnitt gemäß Fig. 8 mit einem in der Aufnahme festgeklemmten zweiten Einsatz und
Fig. 12 die mit Hilfe des in Fig. 11 dargestellten Einsatzes gegebene Möglichkeit der Höheneinstellung eines auf eine Haltesäule gesteckten Halters.

In den Figuren ist mit 1 der Grundkörper eines Halters für bekannte und deshalb nicht dargestellte Schwenktafeln bezeichnet, die an sich gegenüberliegenden Enden eines ihrer Ränder mit Schwenklagern für am oberen und unteren Rand des Halters angeordnete Reihen von Zapfen 2 versehen sind. Der gezeichnete Halter weist zehn Zapfenpaare auf und eignet sich mithin für die Halterung von zehn beispielsweise als Schuppentafeln ausgebildeten Schwenktafeln. Um eine kostengünstige Fertigung des als Kunststoffspritzgußteil ausgebildeten Halters zu ermöglichen, ist dessen Rückwand 3 im Bereich der Zapfen 2 mit Fenstern 4 versehen, die den Einsatz von schieberlosen Spritzwerkzeugen ermöglichen. Um dem Halter eine hinreichende Stabilität zu vermitteln, ist er schalenförmig ausgebildet. Er weist von einem durchgehenden Steg gebildete Stirn- und Seitenwände 5, 6, 7 und 8 sowie eine zentrale Mulde 9 auf. Im Bereich der Mulde 9 besteht die Rückwand des Halters aus zwei Wandabschnitten 10 und 11, die im unteren Drittel des Halters unter Bildung eines stumpfen Winkels ineinander übergehen. Längsstreben 12 und Querstreben 13 im Bereich der Mulde 9 tragen maßgeblich zur Stabilität des Halters bei. Vier im Zentrum der Mulde 9 angeordnete senkrecht zur Längsachse des Halters verlaufende Querstreben 13 sind mit fluchtenden Durchstecköffnungen 14 versehen, die das Einschieben einer Haltesäule in die Mulde 9 ermöglichen. Um auch diese Aussparungen kostengünstig fertigen zu können, befinden sich im Wandabschnitt 10 Fenster 15. In den Wandabschnitt 11 ist ein Führungskanal 16 für eine Haltesäule eingelassen. Wie den Figuren 1, 5 und 7 entnommen werden kann, ist die Höhe H der Fenster 4 größer als die Länge 1 und die Breite B der Fenster 4 größer als der Durchmesser d der Zapfen 2. Demgegenüber ist die Weite W der Fenster 15 gleich der Breite b der Aussparungen 14.

Um den Halter mit Hilfe von Schrauben an einer Wand befestigen zu können, ist der Wandabschnitt 10 mit von Langlöchern gebildeten Durchbrüchen 17 und 18 ausgestattet, deren Längsachsen senkrecht zueinander stehen, um die Lage des Halters in gewissen Grenzen justieren zu können.

Wie bereits zum Ausdruck gebracht, ist es erwünscht, den Halter nicht nur an einer Wand, sondern auch an einer Haltesäule befestigen zu können. Um letzteres zu ermöglichen, weist der Halter im tiefsten Bereich der Mulde 9 eine zur Vorderseite des Halters hin offene Aufnahme 19 für austauschbare Einsätze 20 und 21 auf, wie sie in den Figuren 9 und 11 dargestellt sind.

Zur Befestigung der Einsätze 20, 21 am Halter bzw. in der Aufnahme 19 dienen paarweise angeordnete Klemmbacken 22, zwischen die die walzenförmigen Einsätze 20,21 drückbar sind. Der Abstand zwischen den Klemmbacken 22 eines jeden Klemmbackenpaares ist dabei so auf den Außendurchmesser des jeweiligen Einsatzes 20 bzw. 21 abgestimmt, daß dieser in der Aufnahme 19 um seine Längsachse 23 geschwenkt werden kann, ohne sich zu lösen. Wie aus den Figuren 3, 6 und 8 erkennbar ist, mündet in die Aufnahme 19 der in den Wandabschnitt 11 der Mulde 9 eingelassene Führungskanal 16, der mit den Durchstecköffnungen 14 in den senkrecht zur Längsachse 24 des Halters angeordneten, zentralen Querstreben 13 fluchtet. An den Führungskanal schließt sich eine in den Bodenbereich der Aufnahme 19 erstreckende Aussparung 25 an, die notwendig ist, um den Halter - wie in Figur 10 angedeutet - um die Längsachse 23 schwenken zu können, und dies um einen Winkel α von maximal 90°.

Der in Figur 9 dargestellte Einsatz 20 erstreckt sich über die gesamte lichte Weite der Aufnahme 19, d.h. seine Stirnseiten liegen im Schiebesitz gegen die ihnen zugewandten Innenflächen der Seitenwände der Aufnahme 19 an. In eine Querbohrung 26 des Einsatzes 20 ragt eine von einem Rohr gebildete Haltesäule 27, die im Bereich ihres Endes mit Querbohrungen 28, 29 versehen ist. Die Querbohrungen 28, 29 fluchten mit einer Längsbohrung 30 des Einsatzes 20. Durch die Längsbohrung 30 des Einsatzes 20 und durch Bohrungen 31, 32 in den Seitenwänden der Aufnahme 19 ragt eine Gewindeschraube 33 mit einem gerändelten Kopf 34, auf den dem Kopf 34 abgewandten Ende der Gewindeschraube 33 ist eine Rändelmutter 35 geschraubt. Durch Anziehen der Rändelmutter 35 ist es möglich, die Seitenwände der Aufnahme 19 fest gegen die Stirnflächen des Einsatzes 20 zu pressen und letzteren auf diese Art und Weise in einer gewünschten Schräglage des Halters gegenüber der Haltesäule 27 zu arretieren.

Ist man nicht an einer Veränderbarkeit der Winkellage des Grundkörpers 1 gegenüber der Längsachse der Haltesäule 27 interessiert, sondern möchte man den Grundkörper 1 lediglich in Richtung der Längsachse der Haltesäule 27 um begrenzte Beträge höhenverstellbar machen, so verwendet man einen Einsatz 21 der in Fig. 11 dargestellten Art. Der Einsatz 21 weist eine Gewindebohrung 36 auf, in die das Ende einer Gewindeschraube 37 geschraubt ist, die wiederum einen gerändelten Kopf 34 aufweist. Indem man das freie Ende der Gewindeschraube 37 gegen den Umfang der Haltesäule 27 drückt, wird deren Lage gegenüber dem Einsatz 21 kraftschlüssig arretiert. Fig. 12 zeigt zwei um den Betrag X höhenversetzte Positionen des Halters auf der Haltesäule 27.

## Patentansprüche

1. Halter für Wendetafeln und/oder Wendetaschen bzw. -hüllen, die im Bereich des oberen und unteren Endes eines ihrer Ränder mit Schwenklagern für jeweils paarweise am oberen und unteren Rand des Halters in Reihe angeordnete Zapfen versehen sind, **dadurch gekennzeichnet,** daß er einen Grundkörper (1) mit Klemmbacken (22) aufweist, die zur Lagerung eines um eine quer zur Längsachse der Zapfen (2) verlaufende Achse (23) schwenkbaren, mit einer Querbohrung (26) für eine Haltesäule (27) versehenen walzenförmigen Einsatzes (20, 21) geeignet sind.

2. Halter nach Anspruch 1, **dadurch gekennzeichnet,** daß die Klemmbacken (22) an sich gegenüberliegenden Seiten einer zur Vorderseite des Halters hin offenen Aufnahme (19) angeordnet sind.

3. Halter nach Anspruch 2, **dadurch gekennzeichnet,** daß der Grundkörper (1) eine Rückwand (3) aufweist, die im zentralen Bereich der Aufnahme (19) mit einer Einführöffnung für die in die Querbohrung (26) des Einsatzes (20,21) steckbare Haltesäule (27) versehen ist.

4. Halter nach Anspruch 3, **dadurch gekennzeichnet,** daß die Einführöffnung am oberen Ende eines in der Rückwand (3) des Grundkörpers (1) angeordneten Führungskanals (16) für die Haltesäule (27) angeordnet ist.

5. Halter nach einem oder mehreren der Ansprüche 1 bis 4, **dadurch gekennzeichnet,** daß der Grundkörper schalenförmig ausgebildet und mit umlaufenden Stirnund Seitenwänden (5,6,7,8) sowie einer die Aufnahme (19) für den walzenförmigen Einsatz (20,21) aufweisenden zentralen Mulde (9) versehen ist.

6. Halter nach Anspruch 5, **dadurch gekennzeichnet,** daß der als Kunststoffspritzgußteil ausgebildete Grundkörper (1) im Bereich seiner zentralen Mulde (9) mit zur Versteifung dienenden Längs- und Querstreben (12,13) versehen ist.

7. Halter nach Anspruch 6, **dadurch gekennzeichnet,** daß der Führungskanal (16) mit zur Aufnahme und Führung der Haltesäule (27) nutzbaren Durchstecköffnungen (14) in den Querstreben (13) fluchtet.

8. Halter nach einem oder mehreren der Ansprüche 1 bis 7, **dadurch gekennzeichnet,** daß seine Rückwand (3) mit Durchbrüchen (17,18) für zur Befestigung des Halters an einer Wand dienende Schrauben versehen ist.

9. Halter nach Anspruch 8, **dadurch gekennzeichnet,** daß die Durchbrüche (17,18) von Langlöchern gebildet werden, deren Längsachsen um 90° zueinander versetzt sind.

10. Halter nach einem oder mehreren der Ansprüche 1 bis 9, **dadurch gekennzeichnet**, daß seine Rückwand (3) zwei unter Bildung eines stumpfen Winkels ineinander übergehende Wandabschnitte (10,11) aufweist.

11. Halter nach Anspruch 10, **dadurch gekennzeichnet,** daß die beiden Wandabschnitte (10,11) der Rückwand (3) im unteren Drittel des Halters ineinander übergehen.

12. Halter nach einem oder mehreren der Ansprüche 2 bis 11, **dadurch gekennzeichnet,** daß die Seitenwände der Aufnahme (19) mit fluchtenden Bohrungen (31,32) für eine durch eine Längsbohrung (30) des Einsatzes (20) und eine Querbohrung (28,29) der Haltesäule (27) steckbare, zur Fixierung der Winkellage des Einsatzes dienende Gewindeschraube (33) versehen sind.

13. Halter nach einem oder mehreren der Ansprüche 2 bis 11, **dadurch gekennzeichnet,** daß mindestens eine Seitenwand der Aufnahme (19) mit einer Bohrung (32) für eine in eine Gewindebohrung (36) des Einsatzes (21) schraubbare Gewindeschraube (37) versehen ist, die zur Lagearretierung einer in eine Querbohrung (26) des Einsatzes (21) gesteckten Haltesäule (27) dient.

## Claims

1. Holder for flip boards and/or flip pockets and flip sheaths which are provided in the region of the upper and lower end of one of their edges with swivel bearings for pins arranged in each case in a row in pairs at the upper and lower edge of the holder, characterized in that the latter has a basic body (1) with clamping jaws (22) which are suitable for mounting a roller-shaped insert (20, 21) which can swivel about an axis (23) running transverse to the longitudinal axis of the pins (2) and is provided with a transverse bore (26) for a holding column (27).

2. Holder according to Claim 1, characterized in that the clamping jaws (22) are arranged on mutually opposite sides of a receptacle (19) open towards the front side of the holder.

3. Holder according to Claim 2, characterized in that the basic body (1) has a rear wall (3) which is provided in the central region of the receptacle (19) with an insertion opening for the holding column (27) which can be plugged into the transverse bore (26) of the insert (20, 21).

4. Holder according to Claim 3, characterized in that the insertion opening is arranged at the upper end of a guide channel (16), arranged in the rear wall (3) of the basic body (1), for the holding column (27).

5. Holder according to one or more of Claims 1 to 4, characterized in that the basic body is of shell-shaped construction and is provided with circumferential end and side walls (5, 6, 7, 8) as well as a central trough (9) having the receptacle (19) for the roller-shaped insert (20, 21).

6. Holder according to Claim 5, characterized in that the basic body (1), which is constructed as a plastic injection-moulded part, is provided in the region of its central trough (9) with longitudinal and transverse struts (12, 13) serving the purpose of reinforcement.

7. Holder according to Claim 6, characterized in that the guide channel (16) is aligned with plug-through openings (14), of use in holding and guiding the holding column (27), in the transverse struts (13).

8. Holder according to one or more of Claims 1 to 7, characterized in that its rear wall (3) is provided with cutouts (17, 18) for screws serving to fasten the holder on a wall.

9. Holder according to Claim 8, characterized in that the cutouts (17, 18) are formed by elongated holes whose longitudinal axes are mutually offset by 90°.

10. Holder according to one or more of Claims 1 to 9, characterized in that its rear wall (3) has two wall sections (10, 11) which merge into one another with the formation of an obtuse angle.

11. Holder according to Claim 10, characterized in that the two wall sections (10, 11) of the rear wall (3) merge into one another in the lower third of the holder.

12. Holder according to one or more of Claims 2 to 11, characterized in that the side walls of the receptacle (19) are provided with aligned bores (31, 32) for a threaded screw (33) which can be plugged through an elongated bore (30) of the insert (20) and a transverse bore (28, 29) of the holding column (27) and serves to fix the angular position of the insert.

13. Holder according to one or more of Claims 2 to 11, characterized in that at least one side wall of the receptacle (19) is provided with a bore (32) for a threaded screw (37) which can be screwed into a threaded bore (36) of the insert (21) and serves to lock in position a holding column (27) plugged into a transverse bore (26) of the insert (21).

## Revendications

1. Support pour des panneaux pivotants et/ou des pochettes ou enveloppes pivotantes qui sont pourvus, dans la région de l'extrémité supérieure et de l'extrémité inférieure d'un de leurs bords, de paliers de pivotement pour des pivots disposés par paires en une rangée respective sur le bord supérieur et sur le bord inférieur du support, **caractérisé** en ce qu'il présente un corps de base (1) pourvu de mors de serrage (22) qui conviennent pour recevoir une pièce d'insertion (20, 21) cylindrique, pouvant pivoter autour d'un axe (23) s'étendant transversalement à l'axe longitudinal des pivots (2) et pourvue d'un perçage transversal (26) pour un pilier de soutien (27).

2. Support selon la revendication 1, **caractérisé** en ce que les mors de serrage (22) sont disposés sur des côtés mutuellement opposés d'un logement (19) ouvert vers le côté avant du support.

3. Support selon la revendication 2, **caractérisé** en ce que le corps de base (1) présente une paroi arrière (3) qui est pourvue, dans la région centrale du logement (19), d'une ouverture d'introduction pour le pilier de soutien (27) qui peut être emboîté dans le perçage transversal (26) de la pièce d'insertion (20, 21).

4. Support selon la revendication 3, **caractérisé** en ce que l'ouverture d'introduction est disposée à l'extrémité supérieure d'un canal de guidage (16) pour le pilier de soutien (27), canal qui est disposé dans la paroi arrière (3) du corps de base (1).

5. Support selon une ou plusieurs des revendications 1 à 4, **caractérisé** en ce que le corps de base est réalisé en forme de coque et est pourvu de parois frontales et latérales entourantes (5, 6, 7, 8) ainsi que d'une cuvette centrale (9) présentant le logement (19) pour la pièce d'insertion (20, 21) cylindrique.

6. Support selon la revendication 5, **caractérisé** en ce que le corps de base (1) réalisé sous forme de pièce en matière plastique moulée par injection est pourvu, dans la région de sa cuvette centrale (9), de montants longitudinaux et transversaux (12, 13) servant au renforcement.

7. Support selon la revendication 6, **caractérisé** en ce que le canal de guidage (16) est aligné avec des ouvertures traversantes (14), pratiquées dans les montants transversaux (13) et pouvant être utilisées pour recevoir et guider le pilier de soutien (27).

8. Support selon une ou plusieurs des revendications 1 à 7, **caractérisé** en ce que sa paroi arrière (3) est pourvue de percements (17, 18) pour des vis servant à fixer le support sur un mur.

9. Support selon la revendication 8, **caractérisé** en ce que les percements (17, 18) sont formés par des trous oblongs dont les axes longitudinaux sont mutuellement décalés de 90°.

10. Support selon une ou plusieurs des revendications 1 à 9, **caractérisé** en ce que sa paroi arrière (3) présente deux parties de paroi (10, 11) qui se raccordent l'une à l'autre en formant un angle obtus.

11. Support selon la revendication 10, **caractérisé** en ce que les deux parties de paroi (10, 11) de la paroi arrière (3) se raccordent l'une à l'autre dans le tiers inférieur du support.

12. Support selon une ou plusieurs des revendications 2 à 11, **caractérisé** en ce que les parois latérales du logement (19) sont pourvues de perçages alignés (31, 32) pour une vis filetée (33), qui peut être enfilée à travers un perçage longitudinal (30) de la pièce d'insertion (20) et un perçage transversal (28, 29) du pilier de soutien (27) et qui sert à fixer la position angulaire de la pièce d'insertion.

13. Support selon une ou plusieurs des revendications 2 à 11, **caractérisé** en ce qu'au moins une paroi latérale du logement (19) est pourvue d'un perçage (32) pour une vis filetée (37), qui peut être vissée dans un perçage fileté (36) de la pièce d'insertion (21) et qui sert à fixer en position un pilier de soutien (27) emmanché dans un perçage transversal (26) de la pièce d'insertion (21).
